# FASCICULE DE BREVET EUROPEEN

(11) **EP 1 986 751 B1**
(45) Date de publication et mention de la délivrance du brevet: **23.12.2015**
(21) Numéro de dépôt: 07731021.7
(22) Date de dépôt: 21.02.2007
(51) Int. Cl.: A62C 3/08, G08B 17/06

(54) **SYSTEME DE DETECTION D'INCENDIE ET AERONEF EQUIPE D'UN TEL SYSTEME**
BRANDMELDESYSTEM UND FLUGZEUG MIT DERARTIGEM SYSTEM
FIRE DETECTION SYSTEM AND AIRCRAFT EQUIPPED WITH SUCH A SYSTEM

(30) Priorité: 24.02.2006 FR 0650657
(43) Date de publication de la demande: 05.11.2008
(73) Titulaire: Airbus Operations, 31060 Toulouse (FR)
(72) Inventeur: ESCAICH, Laurent, 31100 Toulouse (FR)
(74) Mandataire: Santarelli
(86) Numéro de dépôt international: PCT/FR2007/000314
(87) Numéro de publication internationale: WO 2007/096523

(56) Documents cités:
- EP-A- 0 093 095
- EP-A- 0 253 709
- GB-A- 2 286 735

## Description

L'invention concerne un système de détection d'incendie et un aéronef équipé d'un tel système.

Les systèmes de détection d'incendie, par exemple dans les aéronefs, comprennent classiquement une unité de détection (ou FDU de l'anglais *"Fire Detection Unit")* qui reçoit des informations d'un ensemble de détecteurs couvrant une aire à surveiller et les traite pour transmission à un module d'affichage, située dans le cockpit de l'appareil dans le cas des aéronefs.

En général, un ensemble de détecteurs identiques est réparti sur l'aire à protéger ; chaque détecteur est ainsi associé à une zone particulière de l'aire et délivre une valeur déterminée d'une grandeur électrique (telle que par exemple la résistance que forme le détecteur dans le circuit électrique qui le relie à l'unité de détection) selon l'information à transmettre sur l'état du détecteur : fonctionnement normal, panne du détecteur ou présence d'un feu dans la zone concernée.

Les différents détecteurs sont classiquement connectés en parallèle sur l'unité de détection, ce qui permet notamment de limiter le câblage nécessaire à l'Implantation de la fonction sur l'ensemble de l'aire à protéger.

Le branchement en parallèle de détecteurs identiques rend toutefois impossible la différenciation, depuis l'unité de détection, du détecteur transmettant un signal particulier.

La détermination du détecteur à l'origine d'une information particulière est pourtant intéressante, non seulement pour la localisation du feu détecté, mais aussi pour identifier précisément et rapidement un détecteur défaillant lors de la maintenance.

Par ailleurs, dans les systèmes utilisant deux canaux redondants pour la transmission de l'information, la détermination précise de la zone où un feu est détecté permet de limiter les situations d'alerte au cas où les deux canaux d'information signalent un feu dans la même zone (et non dès qu'un feu est détecté par chaque canal dans une zone quelconque de l'aire).

On connaît par ailleurs de la demande de brevet EP0093095 un dispositif d'identification d'un détecteur en alarme. Les détecteurs sont connectés en parallèle dans un circuit en boucle relié à une unité de ligne. L'unité de ligne alimente le circuit de boucle avec un premier signal ; les détecteurs en alarme produisent une chute de tension prédéterminée aux bornes du circuit de boucle en réponse au premier signal. L'unité de ligne alimente le circuit en boucle avec un second signal en réponse à cette chute de tension, et en réponse à ce second signal, le détecteur en alarme est conçu pour émettre un signal d'identification préprogrammé destiné à l'unité de ligne pour identifier ledit détecteur.

Afin de répondre en partie au moins aux attentes exposées ci-dessus, sans nécessiter toutefois une augmentation du câblage nécessaire à l'implantation des deux détecteurs, l'invention propose un système de détection d'incendie conformément à la revendication 1.

Ainsi, bien que les deux détecteurs soient branchés en parallèle, les valeurs différentes de la résistance équivalente permettent de déterminer, depuis l'unité de détection, quel détecteur est dans l'état déterminé (c'est-à-dire par exemple par quel détecteur le feu a été détecté) et ainsi de localiser précisément la zone correspondante. Le basculement entre ces valeurs permet par ailleurs de détecter un changement d'état du second détecteur.

Les changements de valeur d'une même grandeur permettent ainsi de transmettre simultanément à l'unité de détection l'état et la localisation d'un détecteur donné, malgré le branchement en parallèle utilisé.

L'état déterminé correspond à la détection d'un feu par le détecteur concerné.

Lorsqu'un seul détecteur sera en panne, on pourra le localiser précisément grâce à la différence entre les valeurs.

Selon une variante envisageable, on pourrait prévoir des valeurs différentes de la résistance pour les premier et second détecteurs en cas de panne.

La troisième valeur diffère par exemple de plus de 10 % de la première valeur, ce qui permet d'assurer la distinction entre les valeurs formées par les deux détecteurs.

L'unité de détection peut en outre présenter une troisième borne et un troisième détecteur connecté à la troisième borne peut alors former une valeur déterminée de la résistance en cas de détection d'un feu dans une troisième zone.

On peut ainsi distinguer l'origine de l'information en déterminant quelle borne mesure la résistance concernée.

On peut prévoir dans ce cas que l'unité de détection soit apte à mesurer cycliquement la résistance au niveau de la seconde borne et au niveau de la troisième borne, afin de surveiller cycliquement le premier groupe de détecteurs (premier et second détecteurs), puis le second groupe (troisième détecteur).

Le troisième détecteur peut être connecté entre la troisième borne et la première borne afin de limiter les câblages nécessaires.

La combinaison des deux techniques envisagées pour localiser le détecteur concerné (grandeurs électriques différentes d'une part et multiplexage temporel d'autre part), associée à l'utilisation d'une masse commune, permet d'ailleurs un compromis intéressant entre la quantité de câblages nécessaires et la fiabilité de l'information transmise.

L'invention propose également un aéronef équipé d'un tel système.

D'autres caractéristiques et avantages de l'invention apparaîtront à la lumière de la description qui suit, faits en référence aux dessins annexés dans lesquels :
- la figure 1 représente un système de détection d'incendie reprenant les enseignements de l'invention ;
- la figure 2 représente le schéma électrique équivalent d'un détecteur de la figure 1 en fonctionnement normal ;
- la figure 3 représente le schéma électrique équivalent d'un tel détecteur en cas de détection d'un feu ;
- la figure 4 représente le schéma électrique équivalent d'un tel détecteur en cas de panne du détecteur.

Le système de détection d'incendie représenté à la figure 1 est construit sur la base de deux canaux redondants (ou voies redondantes) afin notamment d'améliorer la détection d'un feu, chaque canal étant alimenté électriquement de manière indépendante pour une meilleure sûreté du fonctionnement.

On identifiera les éléments de chaque canal au moyen d'un indice, à savoir la lettre "*A*" pour le premier canal dénommé *"canal A"* et la lettre "*B*" pour le second canal dénommé *"canal B*".

On se concentrera dans la suite de la description sur les éléments du canal A, étant entendu que ceux du canal B s'en déduisent par symétrie, comme d'ailleurs bien visible sur la figure 1.

Une unité de détection 2_{A} (ou FDU de l'anglais *"Fire Detection Unit*") surveille un ensemble de détecteurs 11_{A}, 12_{A}, 21_{A}, 22_{A} associés à une aire à surveiller S et transmet une information INFO_{A} représentative de l'état de ces détecteurs à un module logique 4, ainsi qu'une information de commande L_{A} d'un voyant 8_{A} d'un module d'affichage 10.

L'unité de détection 2_{A} est par exemple réalisée au moyen d'un microprocesseur.

Comme déjà mentionné, on s'intéresse ici à la partie de l'unité de détection 2_{A} dédiée au canal A, sachant qu'une autre partie 2_{B} de l'unité de détection est dédiée au canal B. Dans le cas décrit ici, les entités 2_{A} et 2_{B} sont en effet regroupées au sein de l'unité de détection (mais alimentées électriquement de manière indépendante). En variante, les parties 2_{A} et 2_{B} pourraient naturellement être réalisées comme deux unités de détection physiquement séparées.

L'unité de détection 2_{A} comprend une pluralité de bornes B0_{A}, B1_{A}, B2_{A} pour connexion aux détecteurs 11_{A}, 12_{A,} 21_{A} de l'aire à surveillez S.

Parmi ces bornes, une borne de masse BO_{A} est connectée électriquement à tous les détecteurs 11_{A}, 12_{A}, 21_{A}, 22_{A} de l'aire S qui ont donc une masse commune.

Entre chacune des autres bornes B1_{A}, B2_{A} est connectée une pluralité de détecteurs (ici précisément deux détecteurs 11_{A}, 12_{A} pour la borne B1_{A} et 21_{A}, 22_{A} pour la borne B2_{A}) qui forment un groupe de détecteurs associé à cette borne.

L'unité de détection 2_{A} comprend des moyens pour mesurer, successivement dans le temps et de manière périodique (c'est-à-dire cycliquement), la résistance présente entre la borne de masse B0_{A} et chacune des autres bornes B1_{A}, B2_{A}, la durée de la mesure de la résistance entre deux bornes étant naturellement compatible avec le temps de réponse des détecteurs et avec le temps de réponse souhaité pour la détection d'un incendie.

L'unité de détection 2_{A} surveille donc cycliquement (par exemple, selon les instructions d'un programme implanté dans le microprocesseur) des groupes de détecteurs (un premier groupe de détecteurs étant ici constitué par le détecteur 11_{A} et le détecteur 12_{A}, et un second groupe de détecteurs étant ici constitué par le détecteur 21_{A} et le détecteur 22_{A}). Grâce à cette technique de multiplexage temporel, l'unité de détection 2_{A} peut déterminer une information (représentée ici par la résistance mesurée entre les bornes concernées) par groupe de détecteurs, ce qui permet une première localisation de l'origine de l'information au sein de l'aire à surveiller S.

On utilise en outre, dans chaque groupe de détecteurs, des détecteurs globalement identiques en terme de structure, mais qui renvoient des valeurs de résistance différentes pour une même information à transmettre (par exemple une information de détection d'un feu). On remarquera toutefois que des capteurs de deux groupes différents (c'est-à-dire différenciés par leur connexion à au moins une borne de l'unité de détection) peuvent être identiques. On peut prévoir par exemple dans le cas de la figure 1 des détecteurs 11_{A} et 21_{A} identiques et des détecteurs 12_{A} et 22_{A} identiques.

La figure 2 représente le schéma électrique équivalent d'un détecteur comme ceux utilisés en figure 1 en cas de fonctionnement normal (c'est-à-dire en l'absence de panne et en l'absence de détection d'un feu).

Ce schéma électrique comprend l'association parallèle d'un premier interrupteur K₁ et de l'association série d'un second interrupteur K₂ et d'une première résistance R₁. Le circuit électrique équivalent aux bornes du détecteur est formé par l'association série de cette association parallèle et d'une seconde résistance R₂, comme bien visible sur la figure 2.

Le premier interrupteur K₁ est déclenché (ici fermé) par la détection d'un feu dans la zone concernée (zone Z pour lé détecteur 11_{A}). Le second interrupteur K₂ est quant à lui déclenché (ici ouvert) par la détection d'un défaut de fonctionnement du détecteur.

En fonctionnement normal, comme représenté à la figure 2, le premier interrupteur K₁ est donc ouvert et le second interrupteur K₂ est ainsi fermé, de telle sorte que le détecteur présente une résistance formée par l'association en série des résistances R₁ et R₂, soit une résistance équivalente R₁ + R₂.

En cas de détection d'un feu dans la zone surveillée par le détecteur, le premier interrupteur K₁ se ferme et court-circuite l'association série de la première résistance R₁ et du second interrupteur K₂ de telle sorte que le détecteur forme une résistance équivalent de l'ordre de R₂, comme représenté à la figure 3 (et ce d'ailleurs quelle que soit la position du second interrupteur K₂).

En l'absence de feu, mais en présence d'une panne, comme représenté à la figure 4, les premier et second interrupteurs K₁, K₂ sont ouverts de telle sorte que le détecteur présente une résistance très importante, en théorie infinie.

Comme déjà mentionné, on prévoit que les différents détecteurs de chaque groupe (c'est-à-dire les différents détecteurs connectés en parallèle sur deux mêmes bornes de l'unité de détection) présentent des résistances différentes. Dans le cas représenté à la figure 1, on a par exemple les valeurs de résistance des détecteurs 11_{A} et 12_{A} résumées dans le tableau qui suit.

| **Résistance** | **Détecteur 11_{A} (Ω)** | **Détecteur 12_{A} (Ω)** |
|---|---|---|
| R1 | 2130 | 4300 |
| R2 | 1600 | 860 |
| Résistance équivalente NORMAL | 3730 | 5160 |
| Résistance équivalente FEU | 1600 | 860 |
| Résistance équivalente PANNE | ∞ | ∞ |

Bien que les détecteurs 11_{A}, 12_{A} d'un même groupe soient connectés en parallèle, il sera donc possible de déterminer de quel détecteur provient précisément l'information (et donc la zone concernée par celle-ci) puisque les valeurs associées à une même information varient d'un détecteur à l'autre.

On présente dans le tableau ci-dessous la valeur de résistance mesurée par l'unité de détection 2_{A} dans les diverses situations envisageables, résultant du montage en parallèle des détecteurs 11_{A} et 12_{A} et tenant compte de tolérances de +/- 5% sur la valeur des résistances R₁ et R₂ et de la résistance du câblage au moyen d'une marge de ± 10 % sur la valeur de résistance équivalente obtenue.

| Etat des détecteurs 11_{A} et 12_{A} | Résistance équivalente (Ω) | Résistance / équivalente -10% (Ω) | Résistance équivalente +10% (Ω) |
|---|---|---|---|
| 11_{A} = Normal | 2165 | 1948 | 2381 |
| 12_{A} = Normal | | | |
| 11_{A} = Normal | 699 | 629 | 769 |
| 12_{A} = Feu | | | |
| 11_{A} = Feu | 1221 | 1099 | 1343 |
| 12_{A} = Normal | | | |
| 11_{A} = Feu | 559 | 503 | 615 |
| 12_{A} = Feu | | | |
| 11_{A} = Normal | 3716 | 3345 | 4088 |
| 12_{A} = Panne | | | |
| 11_{A} = Feu | 1597 | 1438 | 1757 |
| 12_{A} = Panne | | | |
| 11_{A} = Panne | 5134 | 4620 | 5647 |
| 12_{A} = Normal | | | |
| 11_{A} = Panne | 859 | 773 | 945 |
| 12_{A} = Feu | | | |
| 11_{A} = Panne | ∞ | ∞ | ∞ |
| 12_{A} = Panne | | | |

On remarque que les plages de valeurs définies dans le tableau ci-dessus pour chaque combinaison envisageable de l'état des détecteurs 11_{A} et 12_{A} ne se chevauchent pas si bien qu'il est possible de déduire l'état de chacun des deux détecteurs de la valeur de résistance mesurée par l'unité de détection 2_{A} malgré le branchement en parallèle de ces détecteurs.

On réalise ainsi la localisation précise de l'origine de l'information parmi les détecteurs d'un même groupe, avec un câblage minimal pour l'implantation des connecteurs de ce groupe.

Les informations relatives au statut de chaque détecteur, obtenues grâce au multiplexage temporel ou à la différenciation des détecteurs au moyen des résistances différentes qu'ils forment, sont transmises au module logique 4, par exemple sous la forme d'un mot binaire codé INFO_{A}.

On prévoit ici en effet que le mot codé INFO_{A} représente l'état des différents détecteurs 11_{A}, 12_{A}, 21_{A}, 22_{A}. En variante, on pourrait prévoir que l'unité de détection 2_{A} communique au module logique 4 seulement des informations relatives au groupe de capteurs en cours de surveillance, de telle sorte que le module logique 4 recevrait des informations sur les différents groupes de capteurs par multiplexage temporel.

Dans tous les cas, le module logique 4 reçoit également des informations INFO_{B} du canal B et combine les informations reçues afin d'obtenir et de transmettre à un système informatique de gestion 6 de l'aéronef une information sure relative à la détection éventuelle de feu dans les différentes zones Z de l'aire surveillée S.

Comme déjà mentionné, l'unité de détection 2_{A} peut également commander l'allumage d'un voyant 8_{A} lorsqu'un feu est détecté dans l'une quelconque des zones Z de l'aire à surveiller S.

Le mode de réalisation qui vient d'être décrit ne représente qu'un exemple possible de mise en oeuvre de l'invention.

## Revendications

1. Système de détection d'incendie comprenant :
- une unité de détection (2_{A}) apte à mesurer une résistance entre une première (B0_{A}) et une seconde (B1_{A}) bornes, et
- un premier détecteur (11_{A}) connecté aux première et seconde bornes (B0_{A}, B1_{A}) et apte à former une première valeur de résistance dans un état de détection d'un feu et une seconde valeur de la résistance en fonctionnement normal,
**caractérisé par** :
- un second détecteur (12_{A}) connecté aux première et seconde bornes (B0_{A}, B1_{A}) et apte à former une troisième valeur de résistance dans ledit état de détection d'un feu et une quatrième valeur de résistance en fonctionnement normal, la première valeur et la quatrième valeur étant différentes de la troisième valeur ;
les première, seconde, troisième et quatrième valeurs étant telles que les valeurs de résistance équivalente du branchement en parallèle des premier et second détecteurs sont dans des plages de valeurs sans chevauchement respectivement lorsque le premier détecteur forme la première valeur et le second détecteur forme la troisième valeur, lorsque le premier détecteur forme la seconde valeur et le second détecteur forme la troisième valeur, lorsque le premier détecteur forme la première valeur et le second détecteur forme la quatrième valeur, et lorsque le premier détecteur forme la seconde valeur et le second détecteur forme la quatrième valeur.

2. Système de détection selon la revendication 1, dans lequel la quatrième valeur est différente de la seconde valeur.

3. Système de détection selon la revendication 1 ou 2, dans lequel le premier détecteur (11_{A}) est apte à former une cinquième valeur de la grandeur électrique en cas de panne et dans lequel le second détecteur (12_{A}) est apte à former la cinquième valeur de la grandeur électrique en cas de panne.

4. Système de détection selon l'une des revendications 1 à 3, dans lequel la troisième valeur diffère de plus de 10 % de la première valeur.

5. Système de détection selon l'une des revendications 1 à 4, dans lequel l'unité de détection présente une troisième borne (B2_{A}) et dans lequel un troisième détecteur (21_{A} ; 22_{A}) connecté à la troisième borne est apte à former une valeur déterminée de la grandeur électrique en cas de détection d'un feu dans une troisième zone.

6. Système de détection selon la revendication 5, dans lequel l'unité de détection (2_{A}) est apte à mesurer cycliquement la grandeur électrique au niveau de la seconde borne (B1_{A}) et au niveau de la troisième borne (B2_{A}).

7. Système de détection selon la revendication 5ou 6, dans lequel le troisième détecteur (21_{A} ; 22_{N} est connecté entre la troisième borne (B2_{A}) et la première borne (BO_{A}).

8. Aéronef **caractérisé en ce qu'**il comprend un système de détection d'incendie selon l'une des revendications 1 à 8.

## Patentansprüche

1. Brandmeldesystem, umfassend:
- eine Erfassungseinheit (2_{A}), die geeignet ist, einen Widerstand zwischen einer ersten (B0_{A}) und einer zweiten (B1_{A}) zu messen, und
- einen ersten Detektor (11_{A}), der an die erste und die zweite Klemme (B0_{A}, B1_{A}) angeschlossen und geeignet ist, einen ersten Widerstandswert in einem Erfassungszustand eines Brandes und einen zweiten Widerstandswert während des Normalbetriebs zu bilden,
**gekennzeichnet durch**:
- einen zweiten Detektor (12_{A}), der an die erste und zweite Klemme (B0_{A}, B1_{A}) angeschlossen und geeignet ist, einen dritten Widerstandswert in dem Erfassungszustand eines Brandes und einen vierten Widerstandswert während des Normalbetriebs zu bilden, wobei der erste Wert und der vierte Wert zum dritten Wert unterschiedlich sind;
wobei der erste, zweite, dritte und vierte Wert derart sind, dass die äquivalenten Widerstandswerte des parallelen Anschlusses der ersten und zweiten Detektoren in Wertebereichen ohne Überschneidung sind, wenn der erste Detektor den ersten Wert bzw. der zweite Detektor den dritten Wert, wenn der erste Detektor den zweiten Wert bzw. der zweite Detektor den dritten Wert, wenn der erste Detektor den ersten Wert bzw. der zweite Detektor den vierten Wert und wenn der erste Detektor den zweiten Wert bzw. der zweite Detektor den vierten Wert bilden.

2. Erfassungssystem nach Anspruch 1, bei dem der vierte Wert zum zweiten Wert unterschiedlich ist.

3. Erfassungssystem nach Anspruch 1 oder 2, bei dem der erste Detektor (11_{A}) geeignet ist, einen fünften Wert der elektrischen Größe im Falle einer Panne zu bilden, und bei dem der zweite Detektor (12_{A}) geeignet ist, den fünften Wert der elektrischen Größe im Falle einer Panne zu bilden.

4. Erfassungssystem nach einem der Ansprüche 1 bis 3, bei dem sich der dritte Wert um mehr als 10% vom ersten Wert unterscheidet.

5. Erfassungssystem nach einem der Ansprüche 1 bis 4, bei dem die Erfassungseinheit eine dritte Klemme (B2_{A}) aufweist, und bei dem ein dritter Detektor (21_{A}; 22_{A}), der an die dritte Klemme angeschlossen ist, geeignet ist, einen bestimmten Wert der elektrischen Größe im Falle der Erfassung eines Brandes in einer dritten Zone zu bilden.

6. Erfassungssystem nach Anspruch 5, bei dem die Erfassungseinheit (2_{A}) geeignet ist, zyklisch die elektrische Größe im Bereich der zweiten Klemme (B1_{A}) und im Bereich der dritten Klemme (B2_{A}) zu messen.

7. Erfassungssystem nach Anspruch 5 oder 6, bei dem der dritte Detektor (21_{A}; 22_{A}) zwischen der dritten Klemme (B2_{A}) und der ersten Klemme (B0_{A}) angeschlossen ist.

8. Flugzeug, **dadurch gekennzeichnet, dass** es ein Brandmeldesystem nach einem der Ansprüche 1 bis 8 umfasst.

## Claims

1. Fire detection system comprising:
- a detection unit (2_{A}) able to measure a resistance between a first terminal (B0_{A}) and a second terminal (B1_{A}), and
- a first detector (11_{A}) connected to the first and second terminals (B0_{A}, B1_{A}) and able to form a first resistance value in a fire detection state and a second resistance value in normal operation,
**characterised by**:
- a second detector (12_{A}) connected to the first and second terminals (B0_{A}, B1_{A}) and able to form a third resistance value in the said fire detection state and a fourth resistance value in normal operation, the first value and the fourth value being different from the third value;
the first, second, third and fourth values being such that the equivalent resistance values of connecting the first and second detectors in parallel lie within value ranges that do not respectively overlap when the first detector forms the first value and the second detector forms the third value, when the first detector forms the second value and the second detector forms the third value, when the first detector forms the first value and the second detector forms the fourth value, and when the first detector forms the second value and the second detector forms the fourth value.

2. Detection system according to claim 1, in which the fourth value is different from the second value.

3. Detection system according to claim 1 or 2, in which the first detector (11_{A}) is able to form a fifth value of the electrical parameter in the event of a fault and in which the second detector (12_{A}) is able to form the fifth value of the electrical parameter in the event of a fault.

4. Detection system according to one of claims 1 to 3, in which the third value differs from the first value by more than 10%.

5. Detection system according to one of claims 1 to 4, in which the detection unit has a third terminal (B2_{A}) and in which a third detector (21_{A}; 22_{A}) connected to the third terminal is able to form a determined value of the electrical parameter if fire is detected in a third zone.

6. Detection system according to claim 5, in which the detection unit (2_{A}) is able cyclically to measure the electrical parameter at the second terminal (B1_{A}) and at the third terminal (B2_{A}).

7. Detection system according to claim 5 or 6, in which the third detector (21_{A}; 22_{A}) is connected between the third terminal (B2_{A}) and the first terminal (B0_{A}).

8. Aircraft, **characterised in that** it comprises a fire detection system according to one of claims 1 to 8.
